# FASCICULE DE BREVET EUROPEEN

(11) **EP 2 577 203 B1**
(45) Date de publication et mention de la délivrance du brevet: **01.04.2020**
(21) Numéro de dépôt: 11718383.0
(22) Date de dépôt: 06.05.2011
(51) Int. Cl.: F27D 15/02

(54) **PLAQUE DE GRILLE**
GITTERPLATTE
GRID PLATE

(30) Priorité: 03.06.2010 BE 201000339
(43) Date de publication de la demande: 10.04.2013
(73) Titulaire: Magotteaux International SA, 4051 Vaux-sous-Chevremont (BE)
(72) Inventeur: PIRARD, Regnier, B-4102 OUGREE (BE); VIELVOYE, Christophe, B-4620 FLERON (BE)
(74) Mandataire: Pronovem
(86) Numéro de dépôt international: PCT/EP2011/057320
(87) Numéro de publication internationale: WO 2011/151130

(56) Documents cités:
- WO-A1-99/44001
- DE-A1- 10 117 225
- DE-A1- 19 537 904

## Description

### Objet de l'invention

La présente invention se rapporte à un élément constitutif d'un refroidisseur à grille et plus particulièrement d'une plaque de grille destinée à transporter et à refroidir efficacement et économiquement une matière en vrac sortant d'un four à une température élevée.

### Etat de la technique

Le refroidisseur à grille est un équipement bien connu par exemple pour le refroidissement du clinker de ciment après la cuisson. Les fonctions principales de cet équipement couvrent le refroidissement, la récupération calorifique et le transport du clinker. Le refroidisseur comporte généralement un lit de grilles superposées avec un angle par rapport à l'horizontale.

Le document EP0120227 (Orren) explique les fondements de la technologie de refroidissement par un système de grilles oscillantes qui font progresser la matière. Mais ce document ne prévoit aucun système pour combattre l'usure excessive des plaques et ne divulgue aucun détail de construction permettant d'assurer un refroidissement efficace des plaques pour limiter leur usure. La conception divulguée dans ce document prévoit uniquement un certain nombre d'orifices devant permettre l'injection de l'air.

Le document US4600380 (von Wedel) décrit une plaque de grille en forme de caisson percé de très fines fentes au travers desquelles est injecté l'air de refroidissement. Ce document propose d'injecter l'air selon un angle précis et prévoit de profiler des fentes de manière courbe, de telle sorte que la matière à refroidir ne puisse pas s'écouler au travers des fentes jusqu'à éventuellement les boucher, en cas d'interruption imprévue de l'injection d'air de refroidissement. L'orifice de ces fentes est rétréci sur toute la longueur de la fente, ce qui provoque une perte de charge importante. Par ailleurs, aucune poche de rétention n'est prévue et la matière chaude est en contact direct avec toute la surface du caisson, ce qui entraîne généralement une usure prématurée.

Le document US5282741 (Massaro) divulgue une plaque de grille comportant des poches dans la partie soumise au flux de matière à refroidir. Les poches à fond plat comportent également des fentes latérales pour réaliser une injection d'air, mais l'orientation des poches est parallèle au flux de matière, ce qui ne permet pas d'influer efficacement sur le débit.

Le document US5575642 (Willis) propose une plaque de grille munie de plusieurs poches dont les fonds sont plats, l'air de refroidissement étant injecté au travers des faces latérales des poches. Comme il est nécessaire de prévoir des chenaux pour amener l'air jusqu'à ces orifices d'injection, la surface soumise au contact de la matière chaude à refroidir reste importante.

Le document EP1060356 (Pirard) divulgue une plaque de grille comportant des poches d'une forme particulière avec un fond incliné et des canaux de passage d'air de refroidissement dans une configuration particulière. Ces poches n'ont pas une section triangulaire et présentent un rebord au niveau du raccordement avec la surface de la grille. La plaque de grille divulguée par ce document ne présente pas non plus d'extrémité remontante avec une pente inverse à celle de la poche.

Le document DE 195 37 904 A1 divulgue une plaque de grille sans poches. La présence de poches est cependant nécessaire au refroidissement de la grille car la matière piégée dans les poches, et déjà refroidie, protège la grille contre la surchauffe. Les angles précisés dans ce document concernent les canaux d'injection de gaz de refroidissement à la surface de la grille. Ces angles n'ont pas de rapport avec une quelconque extrémité remontante avec pente inverse. Le document CN 2365218Y divulgue une plaque de grille avec des poches pour le transport et le refroidissement de matières très chaudes sortant d'un four.

### Buts de l'invention

La plaque de grille selon la présente invention tente de surmonter les inconvénients des plaques de grille de l'état de la technique. L'invention vise plus particulièrement une plaque de grille d'une conception particulièrement performante permettant une vitesse de progression régulière du lit de matière associée à un refroidissement efficace grâce à une injection d'air de refroidissement performante dans le système supportant le lit de matière, permettant ainsi une maîtrise de l'usure inévitable de ces supports.

### Résumé de l'invention

La présente invention divulgue une plaque de grille pour le transport et le refroidissement de matières très chaudes sortant d'un four, ladite plaque comportant des cavités de forme rectangulaire, la plus grande dimension étant perpendiculaire à la direction d'avancement de la matière, la section de ces cavités étant triangulaire avec un fond en forme d'ailette se terminant par une extrémité remontante avec une pente inverse, la pente des cavités étant comprise entre 10 et 45°, de préférence entre 20 et 30° par rapport à l'horizontale, et la pente inverse (β) de l'extrémité remontante étant d'un angle égal ou inférieur jusqu'à 6°à l'angle (α) de la pente des cavités.

Selon des modes d'exécution particuliers de l'invention, celle-ci comporte au moins une ou une combinaison appropriée des caractéristiques suivantes :
- le fond de chaque cavité présente une ou plusieurs fentes d'injection d'air de refroidissement débouchant dans la partie la plus basse de chacune des cavités, ces fentes étant orientées de manière à injecter l'air parallèlement au fond des cavités, ces fentes étant réalisées par le biais d'une surépaisseur de matière disposée sur la surface inférieure des éléments constitutifs de la plaque de grille de manière à rétrécir localement l'espace situé entre deux ailettes successives ;
- l'extrémité remontante de l'ailette a une longueur d'au moins 20 mm ;
- la plaque de grille comporte également sur la face frontale une ou plusieurs fentes d'injection d'air ;
- les fentes de la face frontale de la plaque de grille ont la même longueur que les fentes débouchant en fond de cavités ;
- les fentes de la face frontale de la plaque de grille sont agencées à une distance comprise entre 5 et 40 millimètres du plan de la face supérieure de la plaque de grille.

La présente invention divulgue également un refroidisseur à grille comportant une plaque de grille selon l'une quelconque des caractéristiques précédentes.

### Brève description des figures

La figure 1 représente une vue en trois dimensions de la plaque de grille selon l'invention.
La figure 2 représente un assemblage de plaques de grille d'une chaine de transport.
La figure 3 représente une vue en coupe de la plaque de grille selon l'invention.
La figure 4 représente en détail une vue en coupe de la plaque de grille selon l'invention avec les angles alpha et béta.
La figure 5 représente une vue en coupe de plusieurs plaques de grille disposées sur une chaine de transport d'un refroidisseur de grille.

### Légende

1. Plaque de grille
2. Cavité
3. Ailette
4. Extrémité remontante
5. Fentes d'injection d'air de refroidissement dans la cavité
6. Fentes d'injection d'air de refroidissement sur la face frontale de la plaque de grille

### Description détaillée de l'invention

La présente invention concerne un élément constitutif d'un système de refroidissement destiné à refroidir efficacement et économiquement une matière en vrac se trouvant au départ à une température élevée, généralement supérieure à 1000 °C. Un tel système de refroidissement prévoit de faire progresser un lit de matière très chaude à une vitesse régulière sur des plaques de grille aérées tout en insufflant de l'air froid destiné à refroidir cette matière.

Les paramètres qui doivent être rigoureusement maîtrisés sont les suivants :
- vitesse de progression du lit de matière à refroidir ;
- efficacité du refroidissement ;
- régularité de l'injection d'air de refroidissement ;
- refroidissement du système supportant le lit de matière ;
- maîtrise de l'usure des éléments ;
- meilleure protection du châssis et du mécanisme du système contre les agressions possibles provenant de la matière à refroidir.

La conception étudiée et le design de ces éléments supports, appelés plaques de grille sont de première importance.

Dans la présente invention, il est proposé de maîtriser de manière particulièrement efficace la progression du lit de matière à refroidir par l'utilisation de plusieurs poches ou cavités (2) dont le fond en forme d'ailette (3) est incliné selon une pente montante dans le sens de la progression de la matière à refroidir, la section de la cavité (2) étant globalement un triangle, ce qui signifie que chaque cavité (2) présente une intersection selon une ligne droite avec le plan de la grille et donc une transition douce dans le sens de l'avancement de la matière. Il n'y a aucun rebord, aucune nervure, barrette ou quelque autre obstacle tendant à ralentir la progression de la matière. Ce design permet une progression efficace et régulière de la matière à refroidir.

Le choix du nombre de cavités et de l'angle de pente du fond des poches est conditionné par le débit souhaité.

L'air de refroidissement est injecté au travers de l'espace compris entre deux ailettes successives dans le fond des cavités, cet espace étant rétréci localement juste avant de déboucher dans le fond de chaque cavité grâce à une surépaisseur de matière concentrée exclusivement sur la face inférieure de l'ailette supérieure et de manière à ce que l'air soit injecté par une ou plusieurs fentes. Cette réduction de section est réalisée sur une portion très limitée du passage, de manière à réduire la perte de charge. Lorsqu'il débouche dans la cavité, le passage a l'aspect d'une fente de 2 à 10 millimètres de largeur et de 20 à 280 millimètres de longueur.

En service, pour des raisons diverses, l'alimentation en air de refroidissement peut se trouver brusquement interrompue de manière accidentelle. Il faut éviter à ce moment que la matière à refroidir se trouvant sur la grille et remplissant les cavités ne tende à s'écouler par gravité au travers des fentes d'injection d'air, ce qui aurait pour effet soit de remplir la partie inférieure de la grille et compromettrait le redémarrage de l'injection d'air, soit d'entrer en contact avec le châssis et le mécanisme de l'équipement, ce qui aurait pour effet de les endommager. A cette fin, l'extrémité inférieure de chaque ailette formant fond de cavité est inclinée de manière telle qu'elle forme avec l'horizontale un angle β égal ou inférieur de 6° maximum à celui α du fond de la cavité mais avec une pente inverse, c'est-à-dire descendante dans le sens de la progression de la matière à refroidir. Cette portion avec pente inverse doit avoir une longueur minimale suffisante pour interrompre efficacement le flux éventuel de matière au travers du passage d'injection d'air. Cette longueur est généralement supérieure à 15 mm, de préférence supérieure à 20 mm.

Dans le but de limiter la vitesse d'usure des grilles, il faut non seulement refroidir la matière, mais également les grilles elles-mêmes lorsqu'elles sont en service. A cette fin, il est prévu d'injecter l'air dans le fond des cavités de la grille, en respectant un débit et une vitesse suffisants, mais également selon un flux dont la direction est parallèle au fond des cavités, de telle sorte que la paroi constitutive du fond de la cavité soit efficacement balayée par l'air et refroidie.

La durée de vie de la plaque de grille est déterminée par le fait que, au-delà d'une certaine usure se traduisant par une diminution de l'épaisseur des éléments et parois constitutifs de la grille soumise aux phénomènes d'oxydation et d'abrasion dus au passage de la matière à refroidir, la grille ne remplit plus correctement sa fonction et doit être démontée, ce qui nécessite l'arrêt complet de l'installation, ce qui est extrêmement pénalisant puisqu'il suppose de laisser le temps à l'installation complète de refroidir suffisamment pour permettre une intervention. Pour atteindre cet objectif, il faut combattre le phénomène d'abrasion en limitant strictement les surfaces de la plaque de grille qui sont directement exposées à la matière chaude et combattre le phénomène d'oxydation en faisant en sorte que ces surfaces soient efficacement refroidies.

## Revendications

1. Plaque de grille (1) pour le transport et le refroidissement de matières très chaudes sortant d'un four, ladite plaque comportant des cavités (2) de forme rectangulaire, la plus grande dimension étant perpendiculaire à la direction d'avancement de la matière, la section de ces cavités (2) étant triangulaire avec un fond en forme d'ailette (3) se terminant par une extrémité remontante (4) avec une pente inverse, la pente (α) des cavités (2) étant comprise entre 10 et 45°, de préférence entre 20 et 30° par rapport à l'horizontale, et la pente inverse (β) de l'extrémité remontante étant d'un angle égal ou inférieur jusqu'à 6°à l'angle (α) de la pente des cavités (2).

2. Plaque de grille (1) selon la revendication 1 présentant dans le fond de chaque cavité (2) une ou plusieurs fentes d'injection d'air de refroidissement (5) débouchant dans la partie la plus basse de chacune des cavités, ces fentes étant orientées de manière à injecter l'air parallèlement au fond des cavités, ces fentes (5) étant réalisées par le biais d'une surépaisseur de matière disposée sur la surface inférieure des éléments constitutifs de la plaque de grille de manière à rétrécir localement l'espace situé entre deux ailettes (3) successives.

3. Plaque de grille (1) selon les revendications 1 ou 2, **caractérisée en ce que** l'extrémité remontante (4) de l'ailette (3) a une longueur d'au moins 20 mm.

4. Plaque de grille (1) selon l'une quelconque des revendications précédentes, **caractérisée en ce que** la plaque de grille comporte également sur la face frontale une ou plusieurs fentes d'injection d'air (6).

5. Plaque de grille (1) selon la revendication (4), **caractérisée en ce que** les fentes de la face frontale de la plaque de grille ont la même longueur que les fentes débouchant en fond de cavités (2).

6. Plaque de grille (1) selon la revendication (4), **caractérisée en ce que** les fentes de la face frontale de la plaque de grille sont agencées à une distance comprise entre 5 et 40 millimètres du plan de la face supérieure de la plaque de grille (1).

7. Refroidisseur à grille comportant une plaque de grille selon l'une quelconque des revendications précédentes.

## Patentansprüche

1. Gitterplatte (1) für den Transport und die Kühlung von sehr warmen Materialien aus einem Ofen, wobei die Platte rechteckige Hohlräume (2) umfasst, wobei die größte Abmessung senkrecht zur Vorschubrichtung des Materials ist, wobei der Querschnitt dieser Hohlräume (2) dreieckig ist und einen Boden in Flügelform (3) aufweist, der in einem aufsteigenden Ende (4) mit einer umgekehrten Neigung endet, wobei die Neigung (a) der Hohlräume (2) zwischen 10 und 45°, vorzugsweise zwischen 20 und 30° in Bezug auf die Horizontale beträgt, und der Winkel der umgekehrten Neigung (β) des aufsteigenden Endes gleich oder bis zu 6° kleiner als der Winkel (a) der Neigung der Hohlräume (2) ist.

2. Gitterplatte (1) nach Anspruch 1, die im Boden jedes Hohlraums (2) einen oder mehrere Kühllufteinleitungsschlitze (5) aufweist, die in den niedrigsten Abschnitt jedes Hohlraums ausmünden, wobei diese Schlitze derart ausgerichtet sind, dass sie die Luft parallel zum Boden der Hohlräume einleiten, wobei diese Schlitze (5) anhand einer Verdickung von Material hergestellt sind, die auf der unteren Oberfläche der konstitutiven Elemente der Gitterplatte derart aufgebracht ist, dass der Raum, der sich zwischen zwei aufeinanderfolgenden Flügeln (3) befindet, lokal verengt wird.

3. Gitterplatte (1) nach den Ansprüchen 1 oder 2, **dadurch gekennzeichnet, dass** das aufsteigende Ende (4) des Flügels (3) eine Länge von mindestens 20 mm aufweist.

4. Gitterplatte (1) nach einem der vorangehenden Ansprüche, **dadurch gekennzeichnet, dass** die Gitterplatte ebenfalls auf der Frontfläche einen oder mehrere Lufteinleitungsschlitze (6) umfasst.

5. Gitterplatte (1) nach Anspruch 4, **dadurch gekennzeichnet, dass** die Schlitze der Frontfläche der Gitterplatte dieselbe Länge wie die Schlitze, die in den Boden der Hohlräume (2) ausmünden, aufweisen.

6. Gitterplatte (1) nach Anspruch 4, **dadurch gekennzeichnet, dass** die Schlitze der Frontfläche der Gitterplatte in einem Abstand angeordnet sind, der zwischen 5 und 40 Millimeter von der Ebene der oberen Fläche der Gitterplatte (1) liegt.

7. Kühler mit Gitter, der eine Gitterplatte nach einem der vorangehenden Ansprüche umfasst.

## Claims

1. A grate plate (1) for conveying and cooling very hot materials leaving a furnace, said plate comprising cavities (2) of rectangular shape, the largest dimension being perpendicular to the conveying direction of the material, the cross section of these cavities (2) being triangular with a fin-shaped bottom (3) ending in a turned-up end (4) with a reverse slope, the slope (a) of the cavities (2) being comprised between 10 and 45°, preferably between 20 and 30° to the horizontal, and the reverse slope (β) of the turned-up end having an angle equal to or up to 6° less than the angle (a) of the slope of the cavities (2).

2. The grate plate (1) according to claim 1 having in the bottom of each cavity (2) one or more cooling air injection slits (5) opening into the lowest part of each of the cavities, these slits being oriented so as to inject the air parallel to the bottom of the cavities, these slits (5) being obtained by means of an excess thickness of material arranged on the lower surface of the constituent elements of the grate plate so as to locally narrow the space located between two successive fins (3).

3. The grate plate (1) according to claims 1 or 2, **characterized in that** the turned-up end (4) of the fin (3) has a length of at least 20 mm.

4. The grate plate (1) according to any of the preceding claims, **characterized in that** the grate plate also comprises, on the front face, one or more air injection slits (6).

5. The grate plate (1) according to claim 4, **characterized in that** the slits of the front face of the grate plate have the same length as the slits opening into the bottom of the cavities (2).

6. The grate plate (1) according to claim 4, **characterized in that** the slits of the front face of the grate plate are arranged at a distance comprised between 5 and 40 millimetres from the plane of the upper surface of the grate plate (1).

7. A grate cooler comprising a grate plate according to any of the preceding claims.
